# FASCICULE DE BREVET EUROPEEN

(11) **EP 2 695 591 B1**
(45) Date de publication et mention de la délivrance du brevet: **31.12.2014**
(21) Numéro de dépôt: 13179747.4
(22) Date de dépôt: 08.08.2013
(51) Int. Cl.: A61G 7/012, A47C 19/04, A61G 7/05

(54) **Lit médicalisé à montage facilité et procédé de montage d'un tel lit**
Patientenbett mit erleichterter Montage, und Montageverfahren eines solchen Betts
Hospital bed with easy installation and method for installing such a bed

(30) Priorité: 09.08.2012 FR 1257734
(43) Date de publication de la demande: 12.02.2014
(73) Titulaire: Medicatlantic, 85670 St Paul Mont Penit (FR)
(72) Inventeur: Le Roux, David, 85670 Saint Paul Mont-Penit (FR); Rambaud, Franck, 85670 Saint Paul Mont Penit (FR)
(74) Mandataire: Demulsant, Xavier

(56) Documents cités:
- EP-A1- 2 116 217
- EP-A1- 2 210 577
- DE-A1- 2 525 596
- DE-B- 1 137 183
- FR-A1- 2 966 708

## Description

L'invention a trait au domaine du mobilier médical et plus particulièrement au domaine des lits médicalisés.

Les lits médicalisés sont principalement utilisés dans les centres médicaux et les centres d'accompagnement de la personne tels que, par exemple les hôpitaux, les cliniques ou encore les maisons de retraite. Ces lits sont également utilisés par des patients hospitalisés à domicile et sont loués et installés chez les particuliers pour offrir un confort et facilité de soins au patient.

L'utilisation de lits médicalisés pliants est répandue et expliquée dans le brevet FR 2966708, au nom de la demanderesse et présente des avantages quant au rangement et au déplacement des lits lorsqu'ils ne sont pas utilisés. En effet, lorsqu'ils ne sont pas utilisés, les lits sont démontés et soit stockés soit déplacés pour êtres installés pour un nouveau patient.

Pour ce faire, le lit est composé de trois sous ensembles, le matelas n'étant pas considéré comme un sous ensemble du lit. Un premier sous ensemble comprend le bâti muni de roulettes permettant son déplacement et le système de levage du plateau de lit. Un deuxième sous ensemble comprend la partie arrière du plateau de lit, à savoir un cadre de sommier, un sommier supportant le matelas et un mécanisme permettant d'incliner le sommier. Enfin, le troisième sous ensemble comprend la partie avant du plateau de lit, à savoir, un cadre de sommier, un sommier supportant le matelas et un mécanisme permettant d'incliner le sommier.

Ces lits donnent satisfaction. Ils suscitent toutefois quelques désagréments qui les rendent perfectibles. D'une part, de nombreuses pièces sont détachées lors du montage ou du démontage du lit ce qui peut être source de dégradation ou de perte de ces pièces. D'autre part, même si il est possible pour une personne seule de monter ou démonter le lit, il est difficile de retenir les différentes parties, lorsqu'elles elles sont désolidarisées et qu'elles tombent sous l'action de leur poids.

Aussi le besoin se fait ressentir de faciliter le montage et le démontage du lit par une seule personne en fournissant un accompagnement dans le maniement des différentes pièces du lit. Egalement, il est nécessaire de réduire le nombre de pièces pouvant être séparées du lit, telles que les vis, écrous ou encore goupilles.

Un premier objet est de rendre les étapes de montage et de démontage du lit ergonomiques.

Un deuxième objet est d'accompagner le maniement des pièces du lit lors du montage et du démontage du lit par une seule personne.

Un troisième objet est de diminuer le temps nécessaire au montage et au démontage du lit.

Un quatrième objet est de fiabiliser les opérations de montage et de démontage du lit.

A cet effet, selon un premier aspect, il est proposé un lit médicalisé comprenant
- un bâti ;
- un sommier séparé en deux parties, à savoir une partie arrière et une partie avant munie d'au moins une glissière ;
- un dispositif de réglage de la hauteur du sommier par rapport au bâti qui comprend un croisillon déformable muni d'une barre avant et d'une barre arrière mutuellement articulées ;
- des surfaces d'appui et d'indexation aptes à coopérer avec la partie arrière et la partie avant du sommier ;
- des pions fixés en partie supérieure de la barre avant, aptes à coopérer avec la glissière de la partie avant du sommier,
la partie avant du sommier comportant au moins un doigt de montage et la barre avant comprenant à ses extrémités supérieures un bras muni d'une encoche et d'une surface secondaire d'appui aptes à coopérer avec le doigt de montage du cadre de sommier.

L'utilisation des bras et des doigts de montage permet de positionner certains éléments du lit pour en manipuler d'autres de manière aisée et ergonomique.

Selon un deuxième aspect, il est proposé un procédé de montage d'un lit médicalisé qui comprend :
- une étape consistant à détacher les parties avant et arrière du sommier et placer le deuxième cadre du bâti en position fonctionnelle ;
- une étape consistant à raccorder le lit au réseau électrique et lever le croisillon jusqu'à sa position maximale ;
- une étape consistant à positionner les pattes de la partie arrière du sommier dans les fraisages des tubes de la barre arrière du croisillon puis à fixer les goupilles aux extrémités des tubes ;
- une étape consistant à poser la partie avant du sommier de manière à ce qu'elle soit en appui sur les surfaces d'appui et d'indexation et que les doigts de montage coopèrent avec l'encoche du bras ;
- une étape consistant à placer la partie avant du sommier dans une position sensiblement parallèle au bâti de telle sorte que les doigts de montage coopèrent avec la surface secondaire d'appui du bras et que les pions de la barre de pied du croisillon coopèrent avec les glissières de la partie avant du sommier ;
- une étape consistant à emboiter les parties avant et arrière du sommier ;
- une étape consistant à solidariser les parties avant et arrière du sommier.

Diverses caractéristiques supplémentaires peuvent être prévues, seules ou en combinaison :

L'encoche forme une butée de translation du doigt de montage suivant l'axe Y.

L'encoche assure un guidage en rotation de la partie avant du sommier autour de l'axe de révolution du doigt de montage.

La glissière comporte dans sa partie inférieure une ouverture permettant l'insertion du pion.

La glissière comprend une butée apte à bloquer le roulement lorsque la partie avant du sommier est sensiblement parallèle au bâti.

La distance entre une périphérie du pion, situé en regard de l'ouverture dans la glissière, et une butée de la glissière est inférieure à une distance entre l'encoche et un bord libre du bras.

Le montage de la partie avant du sommier est réalisé par le positionnement des pattes dans les fraisages des tubes de la barre du croisillon.

Des surfaces d'appui et d'indexation permettent de bloquer la partie avant du sommier lorsqu'elle est en position inclinée par rapport au bâti.

Les surfaces d'appui et d'indexation sont aptes à recevoir et à indexer, en position verticale par rapport au bâti, les parties avant et arrière du sommier lorsque le lit est démonté.

D'autres objets et avantages de l'invention apparaîtront à la lumière de la description d'un mode de réalisation, faite ci-après en référence aux dessins annexés dans lesquels :
- la figure 1 est une vue en perspective du lit démonté ;
- la figure 2 est une vue en perspective du lit montrant le bâti et le croisillon dans en position haute, cette figure comprenant, en encart, un premier détail du bras de la barre avant et un deuxième détail d'un élément d'appui et d'indexation ;
- la figure 3 est une vue en coupe de côté du lit dans une position similaire à celle de la figure 2 dans laquelle la partie arrière du sommier est fixée sur la barre arrière du croisillon, cette figure comprenant, en encart, un détail du moyen de fixation de la partie arrière sur la barre arrière du croisillon ;
- la figure 4 est une vue similaire à celle de la figure 3 dans laquelle la partie avant du sommier est en appui sur le bras de la barre avant du croisillon, cette figure comprenant, en encart, un détail de la coopération du doigt de montage avec l'encoche du bras de la barre avant du croisillon ;
- la figure 5 est une vue similaire à celle de la figure 4 dans laquelle la partie avant du sommier se trouve dans une première position intermédiaire, cette figure comprenant, en encart, un détail montrant le pion entrant dans la glissière par l'ouverture pratiquée dans celle-ci ;
- la figure 6 est une vue similaire à celle de la figure 5 dans laquelle la partie avant du sommier est dans une seconde position intermédiaire, cette figure comprenant, en encart, un détail de du pion en contact avec la partie supérieure de la glissière ;
- la figure 7 est une vue similaire à celle de la figure 6 dans laquelle la partie avant du sommier est en équilibre dans une position sensiblement parallèle au bâti et la partie arrière du sommier est basculée de manière à venir s'emboiter avec la partie avant du sommier, cette figure comprenant, en encart, un détail de la coopération entre le doigt de montage et la surface secondaire d'appui du bras d'une part, et, entre le pion et la glissière d'autre part ;
- la figure 8 est une vue similaire à celle de la figure 7 dans laquelle les parties avant et arrière du sommier sont emboitées, cette figure comprenant, en encart, un détail de la coopération entre le pion et la glissière d'une part et le désengagement du doigt d'assemblage avec le bras d'autre part ;
- la figure 9 est un diagramme montrant les différentes étapes du processus de montage du lit.

On définit par rapport au lit un repère orthogonal XYZ comprenant trois axes perpendiculaires deux à deux, à savoir :
- un axe X, définissant une direction transversale, horizontale, confondue avec le sens général transversal du lit,
- un axe Y, définissant une direction longitudinale, horizontale, qui avec l'axe X définit un plan XY horizontal,
- un axe Z, définissant une direction verticale, perpendiculaire au plan XY horizontal.

Sur la figure 1 est représenté un lit **1** médicalisé démonté, c'est-à-dire dans l'état dans lequel il est lorsqu'il est stocké ou déplacé lorsqu'il n'est pas occupé par un patient. Le lit **1** comporte trois principales parties. La première partie comprend le bâti **2,** le croisillon **3** permettant le réglage en hauteur du sommier **4** et le mécanisme **5** assurant la mise en mouvement du croisillon **3** par rapport au bâti **2.** La deuxième partie comprend la partie **6** avant du sommier **4** et la troisième partie comprend, quant à elle, la partie **7** arrière du sommier **4.**

Le bâti **2** est composé d'un premier cadre **8** comportant des roulettes **9,** sur lequel est monté pivotant un deuxième cadre **10** qui comprend à son extrémité libre au moins une roulette **9.** Le deuxième cadre **10** est ainsi mobile entre une position relevée dans laquelle il est sensiblement perpendiculaire au premier cadre **8** du bâti **2** et une position fonctionnelle dans laquelle il est parallèle au premier cadre **8** du bâti **2.** Le deuxième cadre **10** pourrait être de forme triangulaire ou toute autre forme géométrique cependant il est préféré une réalisation sensiblement en forme de U pour des raisons de tenue mécanique.

Le croisillon **3** comprend une barre **11** avant et une barre **12** arrière articulées mutuellement l'une par rapport à l'autre. Selon un mode de réalisation, les barres **11, 12** sont réalisés, sensiblement en forme de H, par assemblage de tubes **13** longitudinaux en regard reliés entre eux par une traverse **14** et la barre **11** avant est, par son extrémité inférieure fixée en rotation au premier cadre **8** du bâti **2** tandis que la barre **12** arrière est montée glissante, à son extrémité inférieure, sur une glissière **15** solidaire du deuxième cadre **10.** Cependant, les barres **11, 12** pourraient se présenter sous la forme d'une poutre unique disposée axialement par rapport au cadre **8, 10** et les extrémités fixes et mobiles de ces barres **11, 12** de croisillon **3** pourraient être inversées. De même, le croisillon **3,** ainsi formé est mis en mouvement au moyen d'un vérin **5** électrique raccordé à la barre **11** avant d'une part et au deuxième cadre **10** d'autre part, mais il pourrait être manoeuvré par un vérin pneumatique ou un système de crémaillère par exemple et les points de raccordement pourraient être entre le premier cadre **8** du bâti **2** et la barre **12** arrière du croisillon **3.**

La partie **7** arrière du sommier **4** comporte des pattes **16** permettant sa fixation à la barre **12** arrière de croisillon **3.** Ces pattes **16** sont de forme cylindrique de telle sorte qu'elles autorisent un mouvement de rotation de la partie **7** arrière du sommier **4** autour de leur axe de révolution, parallèle à l'axe X. Les tubes **13** longitudinaux de la barre **12** arrière de croisillon **3** sont pourvus à leurs extrémités supérieures d'un fraisage **17** sensiblement en forme de U comportant une partie inférieure arrondie apte à coopérer avec le profil cylindrique des pattes **16.** Des goupilles **18** sont utilisées pour emprisonner les pattes **16** dans les fraisages **17** laissant ainsi la rotation autour de l'axe X comme seul mouvement possible pour la partie **7** arrière du sommier **4** par rapport à la barre **12** arrière du croisillon **3.**

A l'extrémité supérieure des tubes **13** longitudinaux de la barre **11** avant de croisillon **3** sont fixés des bras **19** aptes à coopérer avec les doigts **20** de montage décrits ci-après. Ces bras **19** sont munis d'une encoche **21** et d'une surface **22** secondaire d'appui située entre l'encoche **21** et un bord **23** libre du bras **19.** L'encoche **21** a pour fonction de former une butée en translation, selon l'axe Y du doigt **20** de montage, et de guider en rotation le doigt **20** de montage autour de son axe de révolution. Selon un mode de réalisation, les bras **19** sont sous forme d'un plat, c'est-à-dire que leur épaisseur est faible, et sont soudés aux tubes **13** longitudinaux cependant, ils pourraient comporter une épaisseur importante et être emboités ou fixés au moyen d'éléments de visserie tels que vis et écrous. Les encoches **21** sont, quant à elles, de forme sensiblement arrondie afin de coopérer avec les doigts **20** de montage mais elles pourraient se présenter sous la forme d'un épaulement. Il en est de même pour la surface **22** secondaire d'appui qui, selon un mode de réalisation, est arrondie mais qui pourrait également se présenter sous forme d'une portion sensiblement plane.

Les tubes **13** longitudinaux de la barre **11** avant de croisillon **3** comportent également, à leurs extrémités supérieures, des pions **24** coopérant avec les glissières **25** de la partie **6** avant du sommier **4,** décrites ci-après. Selon un mode de réalisation, les pions **24** comportent un roulement annulaire dont la périphérie est en contact avec les glissières, cependant il pourrait s'agir de patins ou de rails réalisant la même fonction de translation.

Les glissières **25** sont réalisées en forme de U comprenant une base plate et deux montants en regards perpendiculaires à la base, et sont orientées vers l'intérieur du sommier **4** de telle sorte que les pions **24** puissent translater le long des glissières **25.** Selon un mode de réalisation particulier, la partie **6** avant du sommier **4** pourrait ne comporter qu'une seule glissière **25** en partie centrale du lit auquel cas, un seul pion **24** translaterai dans la glissière **25.**

Les glissières **25** comprennent une ouverture **26** par laquelle le pion **24** est inséré dans celle-ci. Cette ouverture **26** est pratiquée sur une partie verticale de la glissière comportant la face **27** inférieure d'appui du pion **24.**

Les glissières **25** comprennent également une butée **28** limitant la course de la partie **6** avant du sommier **4** vers l'extérieur du lit **1** suivant la direction de l'axe Y lorsque la partie **6** avant est dans une position sensiblement parallèle au bâti **2.** Cette butée **28** se présente sous forme d'une plaque fixée en bout glissière **25** de manière perpendiculaire, à la fois à la base du U et à ses montants.

La partie **6** avant du sommier **4** comporte également des doigts **20** de montage utilisés pour faciliter la phase de montage et de démontage du lit **1.** Ces doigts **20** sont sensiblement de forme cylindrique et sont placés de manière que leur axe de révolution soit parallèle au plan défini par le sommier **4** et qu'ils soient perpendiculaires aux bras **19** de la barre **11** avant. Les doigts **20** de montage sont soudés au sommier **4** vers l'intérieur de celui-ci, cependant, il pourrait s'agir d'éléments vissés ou une tige traversant de part en part le sommier **4.**

Afin de maintenir la partie **6** avant du sommier **4** dans une position sensiblement parallèle au bâti **2,** la distance **d1** entre une périphérie du pion **24,** situé en regard de l'ouverture **26** dans la glissière **25,** et la butée **28** est inférieure à une distance **d2** entre l'encoche **21** et un bord **23** libre du bras **19.** Cette mesure est effectuée lorsque le doigt **20** de montage est en contact avec l'encoche **21** et que la partie **6** avant du sommier **4** est dans une position telle que la périphérie du pion **24** se situe au même niveau que la face **27** inférieure d'appui de la glissière **25,** comme le suggère l'encart de la figure 5.

Le bâti **2** comprend, en outre, des surfaces **29** d'appui et d'indexation matérialisées par l'ajout d'une pièce en plastique. A titre d'exemple non limitatif, ces pièces peuvent être réalisées en Polyoxyméthylène (POM) ou Acrylonitrile Butadiène Styrène (ABS).

Ces pièces se composent d'un plat **30** de forme rectangulaire comportant, sur ses bords de dimension inférieure, une face **31** en saillie. Le plat **30** est pourvu, sur sa face supérieure de motifs lui conférant un caractère antidérapant. Ces pièces sont notamment utilisées lors des phases de montage du lit **1** et lorsque le lit 1 est démonté pour être stocké ou déplacé.

En variante à ces pièces, les surfaces **29** d'appui et d'indexation pourraient être réalisées directement sur le bâti **2** au moyen de motifs conférant une bonne rugosité permettant aux éléments d'être appuyées et de ne pas glisser ou encore par des extrusions ou au contraire des retraits de matière dans le bâti **2.**

Des moyens **32** de solidarisation tels que des vis, sont rattachés, par une lanière **33** souple, à la partie **7** arrière du sommier **4** et permettent de solidariser ensemble la partie **6** avant et la partie **7** arrière du sommier **4.** Les lanières **33** souples permettent de réduire les pertes de pièces mais également de faciliter et d'augmenter la rapidité d'utilisation des pièces. Ces moyens **32** de solidarisation peuvent également se présenter sous la forme de goupilles ou tout élément pouvant réaliser un assemblage démontable entre deux pièces.

L'ensemble de la structure du lit **1,** à savoir le bâti **2,** le croisillon **3** et les deux parties **6, 7** du sommier est réalisé en matériaux métalliques et plus précisément en acier. Cependant, pour des raisons de poids par exemple, la structure peut être réalisée en aluminium ou en matériaux composite tels qu'un polymère renforcé de fibres de verre ou de carbone ou tout autre matériau offrant de bonnes caractéristiques de tenue mécanique.

Le montage du lit **1** par un opérateur comprend plusieurs étapes.

Lorsque le lit **1** est stocké, il est démonté et tous les éléments du lit sont rassemblés ensemble de manière verticale pour que lorsqu'il est déplacé tous les éléments du lit **1** soient déplacés, limitant ainsi la perte de pièces.

La première étape **100** pour l'opérateur est, dans un premier temps, de séparer des différents sous-ensembles, à savoir le bâti **2** et les deux parties **6, 7** du sommier. Dans un deuxième temps, l'opérateur déplie le deuxième cadre **10** du bâti **2** depuis sa position repliée à sa position fonctionnelle.

La deuxième étape **200** consiste à raccorder le lit **1** au réseau électrique. Une fois le lit **1** raccordé, les commandes électriques sont actives ce qui permet à l'opérateur de manoeuvrer le croisillon **3** afin de placer ce dernier en position haute maximale.

Lors de l'étape suivante **300,** l'opérateur vient placer la partie **7** arrière du sommier **4** de telle sorte que les pattes **16** coopèrent avec les fraisages **17** réalisés dans les tubes **13** longitudinaux de la barre **12** arrière du croisillon **3.** Enfin l'opérateur fixe des goupilles **18** en bout des tubes **13** longitudinaux assurant ainsi l'emprisonnement des pattes **16** de la partie **7** arrière du sommier **4** dans les fraisages **17** de ceux-ci.

Pour l'opérateur, l'étape **400** suivante consiste à poser la partie **6** avant du sommier **4** de manière à ce qu'elle soit en appui sur les surfaces **29** d'appui et d'indexation sur le cadre **10** et que les doigts **20** de montage coopèrent avec l'encoche **21** des bras.

Lors de l'étape **500** suivante, l'opérateur place la partie **6** avant du sommier **4** dans une position sensiblement parallèle au bâti **2** de telle sorte que les doigts **20** de montage coopèrent avec la surface **22** secondaire d'appui du bras **19** et que les pions **24** de la barre **11** de pied du croisillon **3** coopèrent avec les glissières **25** de la partie **6** avant du sommier **4.** Pour cette étape **500,** l'opérateur articule la partie **6** avant du sommier **4** autour des axes de révolution des doigts **20** de montage. Les pions **24** de la barre **11** avant sont ainsi insérés dans la glissière **25** par l'ouverture **26** dont est équipée cette dernière. D'un mouvement de translation vers l'extérieur du lit **1,** selon l'axe Y, l'opérateur bloque la partie **6** avant du sommier **4** dans la position sensiblement parallèle au bâti **2.** La partie **6** avant du sommier **4** est maintenue dans cette position sous l'action de deux forces opposées suivant l'axe Z. Une première force est appliquée négativement par les doigts **20** de montage sur les surfaces **22** secondaires d'appui des bras **19** de la barre **11** avant et une deuxième force positive, opposée, est appliquée par le pion **24** sur la glissière **25** et plus particulièrement par la périphérie externe du roulement annulaire du pion **24** sur la face **27** inférieure de la glissière **25.** Le pion **24** étant également en contact avec la butée **28** de la glissière **25.**

Lors de l'avant dernière étape **600,** l'opérateur emboite les parties **6** avant et **7** arrière du sommier **4.** Cette action a pour but de désengager le doigt **20** de montage de la surface **22** secondaire d'appui du bras **19.** Les deux parties **6, 7** étant alors complètement parallèles au bâti **2.**

La dernière étape **700** permet à l'opérateur de solidariser les parties **6** avant et **7** arrière du sommier **4** avec les moyens **32** de solidarisation rapportés sur la partie **7** arrière du sommier **4.** Cette action permet ainsi d'obtenir un sommier **4** fonctionnel en une seule pièce. En effet, les doigts **20** de montage étant désengagés des bras **19,** le pion **24** peut librement translater dans la glissière **25** permettant ainsi de régler la hauteur du sommier **4.**

Pour le démontage du lit **1,** le même procédé est utilisé à la différence que les étapes **100** à **700** se font à l'inverse du procédé de montage.

## Revendications

1. Lit **(1)** médicalisé démontable comprenant :
- un bâti **(2) ;**
- un sommier **(4)** séparé en deux parties, à savoir une partie **(7)** arrière et une partie **(6)** avant munie d'au moins une glissière **(25) ;**
- un dispositif de réglage de la hauteur du sommier **(4)** par rapport au bâti **(2),** ce dispositif comprenant un croisillon **(3)** déformable muni d'une barre **(11)** avant et d'une barre **(12)** arrière mutuellement articulées ;
- des surfaces **(29)** d'appui et d'indexation aptes à coopérer avec la partie (7) arrière et la partie (6) avant du sommier ;
- des pions **(24)** fixés en partie supérieure de la barre **(11)** avant, aptes à coopérer avec la glissière **(25)** de la partie **(6)** avant du sommier **(4),**
ce lit **(1)** étant **caractérisé en ce que** :
- la partie **(6)** avant du sommier **(4)** comporte au moins un doigt **(20)** de montage ;
- la barre **(11)** avant comprend à ses extrémités supérieures un bras **(19)** muni d'une encoche **(21)** et d'une surface **(22)** secondaire d'appui aptes à coopérer avec le doigt **(20)** de montage du sommier **(4).**

2. Lit **(1)** médicalisé selon la revendication 1 **caractérisé en ce que** l'encoche **(21)** forme une butée de translation du doigt **(20)** de montage suivant une direction longitudinale du lit(1).

3. Lit **(1)** médicalisé selon l'une quelconque des revendications précédentes **caractérisé en ce que** l'encoche **(21)** assure un guidage en rotation de la partie **(6)** avant du sommier **(4)** autour de l'axe de révolution du doigt **(20)** de montage.

4. Lit **(1)** médicalisé selon l'une quelconque des revendications précédentes **caractérisé en ce que** la glissière **(25)** comporte dans sa partie inférieure une ouverture **(26)** permettant l'insertion d'un pion **(24).**

5. Lit **(1)** médicalisé selon l'une quelconque des revendications précédentes **caractérisé en ce que** la glissière **(25)** comprend une butée **(28)** apte à bloquer le pion **(24)** lorsque la partie **(6)** avant du sommier **(4)** est sensiblement parallèle au bâti **(2).**

6. Lit **(1)** médicalisé selon la revendication précédente **caractérisé en ce que** la distance **d1** entre une périphérie du pion **(24),** situé en regard de l'ouverture **(26)** dans la glissière **(25),** et la butée **(28)** de la glissière est inférieure à une distance **d2** entre l'encoche **(21)** et un bord **(23)** libre du bras **(19).**

7. Lit **(1)** selon l'une quelconque des revendications précédentes **caractérisé en ce que** le montage de la partie (6) avant du sommier (4) est réalisé par le positionnement de pattes **(16)** dans des fraisages **(17)** des tubes **(13)** de la barre **(12)** du croisillon **(3).**

8. Lit **(1)** médicalisé selon l'une quelconque des revendications précédentes **caractérisé en ce qu'**il comprend des surfaces **(29)** d'appui et d'indexation permettant de bloquer la partie **(6)** avant du sommier **(4)** lorsqu'elle est en position inclinée par rapport au bâti **(2).**

9. Lit **(1)** médicalisé selon la revendication précédente **caractérisé en ce que** les surfaces **(29)** d'appui et d'indexation sont aptes à recevoir et à indexer, en position verticale par rapport au bâti **(2),** les parties **(6)** avant et **(7)** arrière du sommier **(4)** lorsque le lit **(1)** est démonté.

10. Procédé de montage d'un lit **(1)** médicalisé selon l'une quelconque des revendications précédentes comprenant :
- une étape **(100)** consistant à détacher les parties **(6)** avant et **(7)** arrière du sommier **(4)** et placer le deuxième cadre **(10)** du bâti **(2)** en position fonctionnelle ;
- une étape **(200)** consistant à raccorder le lit **(1)** au réseau électrique et lever le croisillon **(3)** jusqu'à sa position maximale ;
- une étape **(300)** consistant à positionner des pattes **(16)** de la partie **(7)** arrière du sommier **(4)** dans des fraisages **(17)** de tubes **(13)** de la barre **(12)** arrière du croisillon **(3)** puis à fixer des goupilles **(18)** aux extrémités des tubes **(13) ;**
- une étape **(400)** consistant à poser la partie **(6)** avant du sommier **(4)** de manière à ce qu'elle soit en appui sur les surfaces **(29)** d'appui et d'indexation et que les doigts **(20)** de montage coopèrent avec l'encoche **(21)** du bras **(19) ;**
- une étape **(500)** consistant à placer la partie **(6)** avant du sommier **(4)** dans une position sensiblement parallèle au bâti **(2)** de telle sorte que les doigts **(20)** de montage coopèrent avec la surface **(22)** secondaire d'appui du bras **(19)** et que les pions **(24)** de la barre **(11)** de pied du croisillon **(3)** coopèrent avec les glissières **(25)** de la partie **(6)** avant du sommier **(4) ;**
- une étape **(600)** consistant à emboiter les parties **(6)** avant et **(7)** arrière du sommier **(4) ;**
- une étape **(700)** consistant à solidariser les parties **(6)** avant et **(7)** arrière du sommier **(4).**

## Patentansprüche

1. Demontierbares Krankenbett (1), umfassend:
- ein Gestell (2),
- einen Rost (4), der in zwei Teile geteilt ist, und zwar einen hinteren Teil (7) und einen vorderen Teil (6), der mit mindestens einer Gleitschiene (25) versehen ist,
- eine Vorrichtung zum Einstellen der Höhe des Rosts (4) bezüglich des Gestells (2), wobei diese Vorrichtung ein deformierbares Kreuzstück (3) umfasst, das mit einer vorderen Stange (11) und einer hinteren Stange (12) versehen ist, die aneinander angelenkt sind,
- Stütz- und Koppelflächen (29), die geeignet sind, mit dem hinteren Teil (7) und dem vorderen Teil (6) des Rosts zusammenzuwirken,
- am oberen Teil der vorderen Stange (11) befestigte Klötze (24), die geeignet sind, mit der Gleitschiene (25) des vorderen Teils (6) des Rosts (4) zusammenzuwirken,
**dadurch gekennzeichnet, dass**
- der vordere Teil (6) des Rosts (4) mindetens einen Montagefinger (20) umfasst,
- die vordere Stange (11) an ihren oberen Enden einen Arm (19) umfasst, der mit einer Einkerbung (21) und mit einer Nebenstützfläche (22) versehen ist, die geeignet sind, mit dem Montagefinger (20) des Rosts (4) zusammenzuwirken.

2. Krankenbett (1) nach Anspruch 1, **dadurch gekennzeichnet, dass** die Einkerbung (21) einen Anschlag für die Translation des Montagefingers (20) entlang einer Längsrichtung des Betts (1) bildet.

3. Krankenbett (1) nach einem der vorhergehenden Ansprüche, **dadurch gekennzeichnet, dass** die Einkerbung (21) eine Drehführung des vorderen Teils (6) des Rosts (4) um die Rotationsachse des Montagefingers (20) gewährleistet.

4. Krankenbett (1) nach einem der vorhergehenden Ansprüche, **dadurch gekennzeichnet, dass** die Gleitschiene (25) in ihrem unteren Teil eine Öffnung (26) umfasst, in die ein Klotz (24) eingeführt werden kann.

5. Krankenbett (1) nach einem der vorhergehenden Ansprüche, **dadurch gekennzeichnet, dass** die Gleitschiene (25) einen Anschlag (28) umfasst, der geeignet ist, den Klotz (24) zu blockieren, wenn der vordere Teil (6) des Rosts (4) im Wesentlichen parallel mit dem Gestell (2) ist.

6. Krankenbett (1) nach dem vorhergehenden Anspruch, **dadurch gekennzeichnet, dass** der Abstand d1 zwischen einem Umfang des Klotzes (24), der gegenüber der Öffnung (26) in der Gleitschiene (25) angeordnet ist, und dem Anschlag (28) der Gleitschiene kleiner als ein Abstand d2 zwischen der Einkerbung (21) und einem freien Rand (23) des Arms (19) ist.

7. Bett (1) nach einem der vorhergehenden Ansprüche, **dadurch gekennzeichnet, dass** das Montieren des vorderen Teils (6) des Rosts (4) durch das Positionieren von Laschen (16) in Einsenkungen (17) der Rohre (13) der Stange (12) des Kreuzstücks (3) erfolgt.

8. Krankenbett (1) nach einem der vorhergehenden Ansprüche, **dadurch gekennzeichnet, dass** es Stütz- und Koppelflächen (29) umfasst, die es gestatten, den vorderen Teil (6) des Rosts (4) zu blockieren, wenn er in geneigter Position bezüglich des Gestells (2) ist.

9. Krankenbett (1) nach dem vorhergehenden Anspruch, **dadurch gekennzeichnet, dass** die Stütz- und Koppelflächen (29) geeignet sind, den vorderen (6) und hinteren Teil (7) des Rosts (4) in vertikaler Position bezüglich des Gestells (2) aufzunehmen und zu koppeln, wenn das Bett (1) demontiert ist.

10. Verfahren zur Montage eines Krankenbetts (1) nach einem der vorhergehenden Ansprüche, umfassend:
- einen Schritt (100) des Lösens des vorderen (6) und hinteren Teils (7) des Rosts (4) und des Platzierens des zweiten Rahmens (10) des Gestells (2) in die Funktionsposition,
- einen Schritt (200) des Anschließens des Betts (1) an das Stromnetz und des Hebens des Kreuzstücks (3) bis in seine Maximalposition,
- einen Schritt (300) des Positionierens der Laschen (16) des hinteren Teils (7) des Rosts (4) in Einsenkungen (17) von Rohren (13) der hinteren Stange (12) des Kreuzstücks (3) und danach des Befestigens der Stifte (18) an den Enden der Rohre (13),
- einen Schritt (400) des Anordnens des vorderen Teils (6) des Rosts (4), so dass er an den Stütz- und Koppelflächen (29) anliegt und dass die Montagefinger (20) mit der Einkerbung (21) des Arms (19) zusammenwirken,
- einen Schritt (500) des Platzierens des vorderen Teils (6) des Rosts (4) in eine im Wesentlichen parallel zum Gestell (2) verlaufende Position, so dass die Montagefinger (20) mit der Nebenstützfläche (22) des Arms (19) zusammenwirken und die Klötze (24) der Fußstange (11) des Kreuzstücks (3) mit den Gleitschienen (25) des vorderen Teils (6) des Rosts (4) zusammenwirken,
- einen Schritt (600) des Ineinanderschiebens des vorderen (6) und hinteren Teils (7) des Rosts (4) und
- einen Schritt (700) des festen Verbindens des vorderen (6) und hinteren Teils (7) des Rosts (4).

## Claims

1. Collapsible medical bed (1) comprising:
- a frame (2);
- a deck (4) split into two parts, specifically a rear part (7) and a front part (6) provided with at least one rail (25);
- a device for adjusting the height of the deck (4) with respect to the frame (2), this device comprising a deformable cross structure (3) equipped with a front bar (11) and a rear bar (12) which are articulated with respect to one another;
- bearing and indexing surfaces (29) which are able to engage with the rear part (7) and the front part (6) of the deck,
- pegs (24) fastened to the upper part of the front bar (11) which are able to engage with the rail (25) of the front part (6) of the deck (4);
wherein this bed (1) is **characterized in that**:
- the front part (6) of the deck (4) comprises at least one assembling finger (20);
- the front bar (11) comprises, at its upper ends, an arm (19) equipped with a notch (21) and with a secondary bearing surface (22) which are able to engage with the assembling finger (20) of the deck (4).

2. Medical bed (1) according to Claim 1, **characterized in that** the notch (21) forms an endstop for the movement in translation of the assembling finger (20) in a longitudinal direction of the bed (1).

3. Medical bed (1) according to either one of the preceding claims, **characterized in that** the notch (21) guides the front part (6) of the deck (4) in rotation about the axis of rotation of the assembling finger (20).

4. Medical bed (1) according to any one of the preceding claims, **characterized in that** the rail (25) comprises, in its lower part, an opening (26) allowing a peg (24) to be inserted.

5. Medical bed (1) according to any one of the preceding claims, **characterized in that** the rail (25) comprises an endstop (28) which is able to block the peg (24) when the front part (6) of the deck (4) is substantially parallel to the frame (2).

6. Medical bed (1) according to the preceding claim, **characterized in that** the distance d1 between a periphery of the peg (24), located facing the opening (26) in the rail (25), and the endstop (28) of the rail is less than a distance d2 between the notch (21) and a free edge (23) of the arm (19).

7. Bed (1) according to any one of the preceding claims, **characterized in that** the front part (6) of the deck (4) is assembled by positioning lugs (16) in cutouts (17) in the tubes (13) of the bar (12) of the cross structure (3).

8. Medical bed (1) according to any one of the preceding claims, **characterized in that** it comprises bearing and indexing surfaces (29) by means of which the front part (6) of the deck (4) can be blocked when it is in an inclined position with respect to the frame (2).

9. Medical bed (1) according to the preceding claim, **characterized in that** the bearing and indexing surfaces (29) are able to receive and index, in the vertical position with respect to the frame (2), the front (6) and rear (7) parts of the deck (4) when the bed (1) is collapsed.

10. Method for assembling a medical bed (1) according to any one of the preceding claims, comprising:
- a step (100) of detaching the front (6) and rear (7) parts of the deck (4) and placing the second base (10) of the frame (2) in the operational position;
- a step (200) of connecting the bed (1) to mains electricity and raising the cross structure (3) into its maximum position;
- a step (300) of positioning lugs (16) of the rear part (7) of the deck (4) in cutouts (17) in tubes (13) of the rear bar (12) of the cross structure (3), then attaching pins (18) to the ends of the tubes (13);
- a step (400) of lowering the front part (6) of the deck (4) such that it bears against the bearing and indexing surfaces (29) and such that the assembling fingers (20) engage with the notch (21) of the arm (19);
- a step (500) of placing the front part (6) of the deck (4) in a position which is substantially parallel to the frame (2) such that the assembling fingers (20) engage with the secondary bearing surface (22) of the arm (19) and such that the pegs (24) of the foot bar (11) of the cross structure (3) engage with the rails (25) of the front part (6) of the deck (4);
- a step (600) of slotting the front (6) and rear (7) parts of the deck (4) into one another;
- a step (700) of securing the front (6) and rear (7) parts of the deck (4) to one another.
